# EUROPÄISCHE PATENTSCHRIFT

(11) **EP 0 459 603 B1**
(45) Veröffentlichungstag und Bekanntmachung des Hinweises auf die Patenterteilung: **10.11.1993**
(21) Anmeldenummer: 91250134.3
(22) Anmeldetag: 15.05.1991
(51) Int. Cl.: F26B 23/02, F26B 21/04

(54) **Verfahren und Anlage zur kontinuierlichen Trocknung von Holzspänen, Holzfasern oder anderen Schüttgütern**
Process and apparatus for continuous drying of wood chips, wood fibres or other bulk materials
Procédé et dispositif pour le séchage continu de copeaux de bois, de fibres de bois ou d'autres matières en vrac

(30) Priorität: 01.06.1990 DE 4017806
(43) Veröffentlichungstag der Anmeldung: 04.12.1991
(73) Patentinhaber: KÖRTING HANNOVER AG, D-30453 Hannover (DE); Bison-Werke Bähre & Greten GmbH & Co. KG, 31832 Springe (DE)
(72) Erfinder: Wiedmann, Uwe, Dr., W-3007 Gehrden (DE); Puppich, Peter, Dr., W-3003 Ronnenberg/ OT Benthe (DE); Krichel, Herbert, Dipl.-Ing., W-3257 Springe 1 (DE); Zierholz, Holger, Dipl.-Ing., W-3257 Springe 2 (DE)
(74) Vertreter: Brümmerstedt, Hans Dietrich, Dipl.-Ing.

(56) Entgegenhaltungen:
- CH-A- 676 500
- DE-A- 2 360 467
- FR-A- 2 206 478
- FR-A- 2 466 439
- FR-A- 2 654 811
- GB-A- 2 000 263
- GB-A- 2 186 670
- US-A- 3 936 951
- US-A- 4 132 007

## Beschreibung

Die Erfindung betrifft ein Verfahren und eine Anlage zur kontinuierlichen Trocknung von Holzspänen, Holzfasern oder anderen Schüttgütern, bei dem die Wärme von in einer Brennkammer erzeugten Rauchgasen in einem mit dem zu trocknenden Gut beschickten Trockner ausgenutzt wird.

Es ist dabei üblich, die Rauchgase unmittelbar in den Trockner einzuleiten.

Bei der Trocknung von Holzspänen, Holzfasern oder anderen Schüttgütern werden organische Schadstoffe freigesetzt, die neben den in den Rauchgasen und Brüden enthaltenen Feinstäuben eine Belastung der Umwelt darstellen. Die den Trockner verlassenden Abgase müssen deshalb vor ihrer Einleitung in die Atmosphäre gereinigt werden. Dies geschieht durch Entstaubung und erforderlichenfalls durch weitere, nachgeschaltete Reinigungsverfahren, wie z.B. Naßentstaubung, Elektrofilter, Tuchfilter, Kiesbettfilter, Spänebettfilter und thermische Nachverbrennung. Mit derartigen Reinigungsverfahren lassen sich zwar die Emissionen verringern, aber hierzu sind hohe Investitions- und Betriebskosten erforderlich.

In der DE-A-24 61 415 ist eine Trocknungsanlage mit einem direkt durch Rauchgase beheizten Trockner offenbart, wobei die Rauchgase in einer dem Trockner vorgeschalteten Brennkammer erzeugt werden. Das den Trockner verlassende, mit Schadstoffen belastete Gemisch aus Rauchgasen und Brüden wird mittels Zyklonentstaubung gereinigt und anschließend in zwei Teilströme aufgeteilt. Der eine Teilstrom wird zur Brennkammer zurückgeführt und dort zur Verbrennung der Schadstoffe in die heißeste Zone eingedüst, so daß eine intensive Durchmischung mit den Rauchgasen stattfindet, die dann wieder dem Trockner zugeführt werden. Der andere Teilstrom wird über eine Abgasleitung in die Atmosphäre abgegeben.

Dieses Verfahren hat den Vorteil einer verringerten Abgasmenge, wodurch weniger Schadstoffe die Anlage verlassen, kommt aber, mit Rücksicht auf die gesetzlichen Vorschriften zur Emissionsbegrenzung, auch nicht ohne die oben beschriebenen, zusätzlichen Reinigungsverfahren aus.

Aus DE-A-23 60 467 ist ein Verfahren und eine Vorrichtung zum Trocknen von in Flüssigkeit enthaltenen Feststoffen mit zwei voneinander unabhängigen Brennkammern bekannt. Dabei wird der Hauptbrennkammer ein Teil der Brüden zugeführt, aus der die Verbrennungsgase in die Atmosphäre geleitet werden. Der Nebenbrennkammer, die einen eigenen Brenner enthält, wird ein Teil der Brüden nach Vorwärmung durch die Abgase aus der ersten Brennkammer in einem Wärmetauscher zugeführt, wobei die Verbrennungsgase aus der Nebenbrennkammer in den mit dem zu trocknenden Gut beschickten Trockner eingeleitet werden. Auch hier werden also Sauerstoff enthaltende Verbrennungsgase zur Trocknung benutzt, so daß bei der Trocknung von Holzspänen oder Holzfasern eine erhöhte Explosionsgefahr besteht.

Aufgabe der Erfindung ist es, ein Verfahren und eine Anlage der eingangs genannten Art zu schaffen, wodurch mit geringerem Aufwand als bisher Schadstoff-Emissions-Grenzwerte eingehalten werden können, die kleiner sind als sie bisher vorgeschrieben waren, und wodurch der Wirkungsgrad erhöht und gleichzeitig die Explosionsgefahr vermindert wird.

Erfindungsgemäß wird diese Aufgabe durch ein Verfahren nach der Lehre des Patentanspruchs 1 und durch eine Anlage nach Anspruch 9 gelöst.

Demnach werden die den Trockner verlassenden, schadstoffbelasteten aber rauchgasfreien Brüden im Kreislauf zum Trockner zurückgeführt und als Trockenmittel zur direkten Beheizung des Trockners verwendet. Den dazu erforderlichen Wärmeinhalt erhalten sie durch indirekte Beheizung vor Eintritt in den Trockner. Beheizt wird mit Rauchgasen, die in einer Brennkammer erzeugt werden.

Diese Brennkammer stellt gleichzeitig die 'Schleuse' für einen Brüden-Teilstrom dar, der aufgrund der im Kreislauf einzuhaltenden Massenbilanz aus diesem abgeführt werden muß, d.h., Schadstoffe können den Kreislauf nur über die Brennkammer verlassen. Dort werden sie verbrannt und liefern auf diese Weise einen Teil der zur Aufheizung des Kreislaufs erforderlichen Energie.

Durch diese Lösung gelingt es, ohne die sonst erforderlichen zusätzlichen Reinigungsverfahren, die in die Atmosphäre abgegebenen Emissionen sowohl von festen als auch von gasförmigen bzw. kondensierten organischen Schadstoffen unter den Grenzwerten der gesetzlichen Vorschriften zu halten. Die zusätzlichen Investitionskosten für die indirekte Beheizung des Kreislaufs sind aufgrund des bislang unerreichten Gesamtreinigungs-Effektes kurzfristig amortisierbar. Zudem werden diese Kosten durch Einsparungen infolge vergleichsweise kleiner dimensionierter Anlagenteile, wie Trockner, Abscheider, Ventilator, Filtervorrichtung und Kamin nahezu kompensiert. Von besonderem Vorteil ist, daß der Kreislauf, in dem sich die Brüden durch den Trockner bewegen, wegen des vollständigen Ausschlusses von Rauchgasen sehr sauerstoffarm ist, so daß die Gefahr einer Explosion stark vermindert wird. Der geringe Sauerstoffgehalt wiederum ermöglicht eine nah-stöchiometrische Verbrennung, so daß eine hohe Ausnutzung des Brennstoffes erfolgt und damit ein hoher Wirkungsgrad erreichbar ist.

Sollte das Einmischen des relativ kühlen Brüden-Teilstroms in die heiße Brennkammer Schwierigkeiten bereiten, kann ein weiterer Brüden-Teilstrom nach der indirekten Aufheizung des Kreislaufs von diesem abgezweigt und in die Brennkammer eingeleitet werden. Da dieser Brüden-Teilstrom aufgeheizt ist, läßt er sich effektiver mit den Rauchgasen vermischen. In diesem Falle wird aufgrund der im Kreislauf einzuhaltenden Massenbilanz der erste Brüden-Teilstrom um das Volumen des zweiten Brüden-Teilstroms verringert.

Andere vorteilhafte Merkmale der Erfindung gehen aus den weiteren Unteransprüchen hervor.

Die Erfindung wird nachstehend an einem Ausführungsbeispiel näher erläutert. Die dazugehörige Zeichnung zeigt ein Prinzip-Schaltbild einer Anlage zur kontinuierlichen Trocknung von Holzspänen, Holzfasern oder dergl.

In dieser Anlage sind ein Trockner 8, ein Abscheider 10, ein Ventilator 11, ein oder mehrere Zyklone 12 und ein rekuperativer Wärmeaustauscher 7 über Rohrleitungen in einem Kreislauf zusammengeschaltet. Durch konstruktive Maßnahmen wird dafür Sorge getragen, daß die Leckage in diesem Kreislauf gering ist.

Des weiteren weist die Anlage eine Brennkammer 1 mit einem Brenner 2 auf, die rauchgasseitig mit dem Wärmeaustauscher 7 verbunden, aber nicht Bestandteil des Kreislaufs ist. Zum Brenner 2 führen Versorgungsleitungen für Luft 3, Leichtöl oder Gas 4 und Holzstaub 5. Die Brennstoffe können einzeln oder in beliebiger Mischung verbrannt werden.

Das zu trocknende Gut wird zwischen Wärmeaustauscher 7 und Trockner 8 über eine nicht dargestellte Materialschleuse, beispielsweise eine Zellenradschleuse, und eine Rohrleitung 9 in den Kreislauf eingegeben. Die Zuführung des Gutes kann aber auch direkt in den Eingangsbereich des Trockners 8, der, wie für diesen Einsatzfall üblich, ein Düsenrohrtrockner, Einzug-, Mehrzug-Trommeltrockner oder dergl. sein kann, erfolgen.

Von der zwischen dem bzw. den Zyklonen 12 und dem Trockner 8 für die Rückführung der Brüden zum Trockner 8 angeordneten Rohrleitung 13 zweigt in Strömungsrichtung vor dem Wärmeaustauscher 7 eine Rohrleitung 6 zur Brennkammer 1 ab.

Die Anlage arbeitet wie folgt:

Die in der Brennkammer 1 erzeugten Rauchgase werden dem Wärmeaustauscher 7 zugeführt. Dort erfolgt zwischen den heißen Rauchgasen und den im Kreislauf geführten relativ kühlen Brüden ein indirekter Wärmeaustausch, in dessen Ergebnis sich die Brüden auf die für die Trocknung des zu trocknenden Gutes erforderliche Verfahrenstemperatur aufheizen. Nach diesem Wärmeaustauschvorgang wird der heiße Brüdenstrom über das zwischen dem Wärmeaustauscher 7 und dem Trockner 8 angeordnete Teilstück der Rohrleitung 13 dem Trockner 8 zu dessen direkter Beheizung zugeführt. Während des Trocknungsvorganges werden weitere Brüden und schädliche Inhaltsstoffe aus dem zu trocknenden Gut freigesetzt, die zusammen mit dem getrockneten Gut aus dem Trockner 8 abgeführt werden. In dem sich anschließenden Abscheider werden die gröberen Fraktionen des getrockneten Gutes abgetrennt. Die in den Brüden verbleibenden feinen Fraktionen des getrockneten Gutes werden dann zusammen mit den Brüden über ein Gebläse 11 einem oder mehreren Zyklonen 12 zugeführt. Dort erfolgt die Abscheidung der feinen Fraktionen des getrockneten Gutes. Die den bzw. die Zyklone 12 verlassenden Brüden sind mit Feinstäuben und den bei der Trocknung entstandenen Schadstoffen belastet. Sie werden über die Rohrleitung 13 zum Trockner 8 zurückgeführt, wobei sie den Wärmeaustauscher 7 passieren und aufgeheizt werden. Damit ist der annähernd inerte Brüdenkreislauf geschlossen.

Da im Kreislauf während des Trocknungsvorganges ständig neue, mit Schadstoffen versetzte Brüden entstehen, muß der zirkulierende Brüdenstrom aus Gründen der technologisch im Kreislauf einzuhaltenden Massenbilanz laufend reduziert werden. Das geschieht mittels der Abzweigleitung 6, über die ein Brüden-Teilstrom in die Brennkammer 1 geleitet und dort verbrannt wird. Für den Fall, daß die Einmischung des relativ kühlen Brüden-Teilstromes in die heißen Rauchgase der Brennkammer 1 nicht effektiv ist, kann eine weitere Abzweigleitung 14 in die Brennkammer 1 geführt werden, die hinter dem Wärmeaustauscher 7 vom Kreislauf abgeht. Die darin geführten aufgeheizten Brüden lassen sich einfacher mit den heißen Rauchgasen der Brennkammer 1 mischen. Die Summe der beiden Brüden-Teilströme ist dabei wegen der im Kreislauf einzuhaltenden Massenbilanz immer gleich groß.

Die den Wärmeaustauscher 7 verlassenden, gekühlten Rauchgase werden mittels eines Ventilators 15 in eine Filtervorrichtung 16, die als Trockenfilter in Gestalt eines Schlauchfilters oder dergl. ausgebildet ist, gefördert, wo sie gereinigt werden. Wird aschefreier Brennstoff verwendet, kann diese Filtervorrichtung entfallen. Nach der Reinigung werden die Rauchgase in einen Wärmeaustauscher 17 geführt und dort zur Vorwärmung der Verbrennungsluft genutzt. Diese wird über die Rohrleitung 19 dem Brenner 2 zugeführt. Nach dem Wärmeaustauscher 17 werden die Rauchgase über einen Kamin 18 in die Atmosphäre geleitet.

Die Erfindung ist nicht nur auf die Trocknung von Holzspänen, Holzfasern oder dergl. beschränkt, sondern auch für andere Schüttgüter, wie z.B. Fischmehl, Torf, Kohle, Getreide und Klärschlamm, anwendbar.

## Patentansprüche

1. Verfahren zur kontinuierlichen Trocknung von Holzspänen oder Holzfasern, bei dem die Wärme von in einer einzelnen Brennkammer erzeugten Rauchgasen in einem mit dem zu trocknenden Gut beschickten Trockner genutzt wird, dadurch gekennzeichnet, daß die den Trockner verlassenden Brüden in einem rauchgasfreien Kreislauf zum Trockner zurückgeführt und vor dem Trockner nur über einen Wärmetauscher durch die die Brennkammer verlassenden Rauchgase auf die zur Trocknung des zu trocknenden Gutes erforderliche Temperatur aufgeheizt werden, wobei ein Brüden-Teilstrom aus diesem Kreislauf vor der indirekten Aufheizung abgezweigt und zur Brennkammer geführt wird.

2. Verfahren nach Anspruch 1, dadurch gekennzeichnet, daß ein weiterer Brüden-Teilstrom nach der indirekten Beheizung des Kreislaufs aus diesem abgezweigt wird.

3. Verfahren nach einem der vorhergehenden Ansprüche, dadurch gekennzeichnet, daß der im Kreislauf geführte Brüdenstrom größer als der bzw. die abgezweigten Brüden-Teilströme ist.

4. Verfahren nach einem der vorhergehenden Ansprüche, dadurch gekennzeichnet, daß die gesamte Verbrennung nah-stöchiometrisch erfolgt.

5. Verfahren nach einem der vorhergehenden Ansprüche, dadurch gekennzeichnet, daß als Primärbrennstoff zur Erzeugung der Rauchgase Öl, vorzugsweise Leichtöl, Gas oder brennbare Stäube, sowohl einzeln als auch in beliebiger Mischung zum Einsatz kommen.

6. Verfahren nach einem der vorhergehenden Ansprüche, dadurch gekennzeichnet, daß die nach der indirekten Beheizung anfallenden abgekühlten Rauchgase im Trockenfilter-Verfahren gereinigt werden.

7. Verfahren nach einem der vorhergehenden Ansprüche, dadurch gekennzeichnet, daß die Restwärme der Rauchgase zum Vorwärmen der einem der Brennkammer zugeordneten Brenner zur Erzeugung der Rauchgase zugeführten Verbrennungsluft genutzt wird.

8. Verfahren nach einem der vorhergehenden Ansprüche, dadurch gekennzeichnet, daß die im Kreislauf geführten Brüden bei leckluftarmem Trocknungsbetrieb auf zwischen 400°C und 600°C aufgeheizt werden.

9. Anlage zur Durchführung des Verfahrens nach einem oder mehreren der vorhergehenden Ansprüche, mit einer einzelnen Brennkammer zur Erzeugung der Trocknungswärme für einen Trockner, mit einer Zuführvorrichtung für das zu trocknende Gut in den Trockner, mit Fördermitteln zur Abführung des getrockneten Gutes und der Brüden aus dem Trockner und mit einem oder mehreren Zyklonen zum Abscheiden des getrockneten Gutes aus den Brüden, dadurch gekennzeichnet, daß von dem oder den Zyklonen (12) eine Rohrleitung (13) für die Brüden getrennt von jeglichen Rauchgasen zum Trockner (8) zurückführt, daß in der Rohrleitung (13) ein Wärmeaustauscher (7) für die indirekte Aufheizung der Brüden durch die die Brennkammer (1) verlassenden Rauchgase angeordnet ist, und daß von der Rohrleitung (13) in Strömungsrichtung vor dem Wärmeaustauscher (7) eine Abzweigleitung (6) zur Brennkammer (1) vorgesehen ist.

10. Anlage nach Anspruch 9, dadurch gekennzeichnet, daß ein Ventilator (15) zum Abführen der den Wärmeaustauscher (7) verlassenden Rauchgase über eine Filtervorrichtung (16) zum Kamin (18) vorgesehen ist.

11. Anlage nach Anspruch 9, dadurch gekennzeichnet, daß die Filtervorrichtung (16) als Trockenfilter in Gestalt eines Schlauchfilters oder dergl. ausgebildet ist.

12. Anlage nach Anspruch 11, dadurch gekennzeichnet, daß der Filtervorrichtung (16) ein Wärmeaustauscher (17) nachgeschaltet ist, durch den die Restwärme der Rauchgase zur Vorwärmung von Verbrennungsluft genutzt wird, die über eine Rohrleitung (19) in den Brenner (2) gelangt.

## Claims

1. A process for continuous drying of wood chips, or wood fibres, from flue gases generated in a separate combustion chamber by means of heat in a dryer loaded with the material to be dried characterised in that residual vapour from the dryer returns to the dryer in a flue gas free cycle, and immediately before the dryer passes over a heat exchanger through which the combustion chamber waste gases are heated to a temperature required for drying of material to be dried, whereby a subsidiary vapour stream is diverted from that cycle before the heat exchanger and is returned to the combustion chamber.

2. A process according to claim 1, characterised in that a further subsidiary vapour stream is diverted from the cycle following heat exchange.

3. A process according to one of the preceding claims, characterised in that a greater vapour current is flowing in the cycle than in the subsidiary vapour stream.

4. A process according to one of the preceding claims, characterised in that the entire combustion is substantially stoichiometric.

5. A process according to one of the preceding claims, characterised in that the primary combustion material for the generation of the flue gases comprises oil, preferably light oil, gas or combustible powder, either alone or optionally included in a mixture.

6. A process according to one of the preceding claims, characterised in that after the heat exchange the resulting cooled flue gases are purified in a dry filtration process.

7. A process according to one of the preceding claims, characterised in that the residual heat of the flue gases is used for preheating a burner of one of the combustion chambers for generation of flue gas combustion air flow.

8. A process according to one of the preceding claims, characterised in that the vapours flowing in the cycle are heated to drying operation temperature of between 400°C and 600°C.

9. Apparatus for carrying out a method according to one or more of the preceding claims, with a separate combustion chamber for generation of drying heat for a dryer, a feeding device for the material to be dried in the dryer, conveyor means for transfer of dried material and vapour from the dryer and one or more cyclones for separation of the dried material from the vapour, characterised in that a tubing (13) from the cyclones (12) returns the vapour separated from the flue gas to the dryer (8), a heat exchanger (7) is arranged in the tubing (13) for heat exchange between the combustion chamber waste flue gases and the vapour, and a branch (6) extends from the tubing (13) prior to the heat exchanger (7) in the direction of current flow to the combustion chamber (1).

10. Apparatus according to claim 9, characterised in that a ventilator (15) is arranged for removal of waste flue gases from the heat exchanger (7) to a chimney (18) above a filter device (16).

11. Apparatus according to claim 9, characterised in that the filter device (16) is formed as a drying filter in the form of a tube filter or the like.

12. Apparatus according to claim 11, characterised in that a heat exchanger (17) is adjacent to the filter device (16), by means of which the residual heat of the flue gases is used to heat the combustion atmosphere, which arrives in the burner (2) above a tubing (19).

## Revendications

1. Procédé de séchage en continu de copeaux ou de fibres de bois, dans lequel la chaleur de gaz de fumée produits dans une chambre de combustion individuelle est utilisée dans un séchoir alimenté en matériau à sécher, caractérisé en ce que les vapeurs chaudes quittant le séchoir sont ramenées au séchoir dans un circuit sans gaz de fumée et, en amont du séchoir seulement par un échangeur thermique, réchauffées à la température nécessaire au séchage du matériau à sécher par les gaz de fumée quittant la chambre de combustion, un courant partiel de vapeurs chaudes étant dérivé de ce circuit, en amont du réchauffement indirect, et ramené à la chambre de combustion.

2. Procédé suivant revendication 1, caractérisé en ce qu'un autre courant partiel de vapeurs chaudes est dérivé du circuit, en aval du réchauffement indirect de celui-ci.

3. Procédé suivant une des revendications précédentes, caractérisé en ce que le courant de vapeurs chaudes qui parcourt le circuit est plus grand que le ou les courants partiels de vapeurs chaudes dérivés.

4. Procédé suivant une des revendications précédentes, caractérisé en ce que l'ensemble de la combustion a lieu au voisinage de la stoechiométrie.

5. Procédé suivant une des revendications précédentes, caractérisé en ce qu'on utilise comme combustible primaire, de l'huile, de préférence de l'huile légère, du gaz ou des poussières combustibles, soit individuellement, soit en un mélange quelconque, pour la production des gaz de fumée.

6. Procédé suivant une des revendications précédentes, caractérisé en ce que les gaz de fumée refroidis produits en aval du réchauffement indirect sont épurés par le procédé du filtre sec.

7. Procédé suivant une des revendications précédentes, caractérisé en ce qu'on utilise la chaleur résiduelle des gaz de fumée pour préchauffer l'air de combustion envoyé à un brûleur associé à la chambre de combustion pour la production des gaz de fumée.

8. Procédé suivant une des revendications précédentes, caractérisé en ce que les vapeurs chaudes parcourant le circuit sont réchauffées, en service de séchage pauvre en air de fuite, à une températures comprise entre 400° C et 600°C.

9. Installation de mise en oeuvre du procédé selon une ou plusieurs des revendications précédentes, avec une chambre de combustion individuelle pour produire la chaleur de séchage pour un séchoir, avec un dispositif pour alimenter le séchoir en matériau à sécher, avec des moyens de transport pour évacuer le matériau séché et les vapeurs chaudes du séchoir et avec un ou plusieurs cyclones pour séparer le matériau séché des vapeurs chaudes, caractérisée en ce qu'une conduite tubulaire (13) pour les vapeurs chaudes, séparées des gaz de fumée, retourne du ou des cyclones 12 au séchoir (8), qu'un échangeur thermique (7) est disposé dans la conduite tubulaire (13) pour le réchauffement indirect des vapeurs chaudes par les gaz de fumée sortant de la chambre de combustion (1) et qu'est prévue une conduite de dérivation (6) de la conduite tubulaire (13) allant à lachambre de combustion (1) dans la direction du courant, en amont de l'échangeur thermique.

10. Installation suivant la revendication 9, caractérisée en ce qu'un ventilateur (15) est prévu pour évacuer, par un dispositif de filtration (16), les gaz de fumée sortant de l'échangeur thermique (7) vers la cheminée (18).

11. Installation suivant la revendication 9, caractérisée en ce que le dispositif de filtration (16) est un filtre sec sous la forme d'un filtre à manche ou d'un filtre similaire.

12. Installation suivant la revendication 11, caractérisée en ce qu'est disposé, en aval du dispositif de filtration (16), un échangeur thermique (17) dans lequel la chaleur résiduelle des gaz de fumée est utilisée pour préchauffer de l'air de combustion qui arrive au brûleur (1) par une conduite tubulaire (19).
